# EUROPÄISCHE PATENTSCHRIFT

(11) **EP 4 493 504 B1**
(45) Veröffentlichungstag und Bekanntmachung des Hinweises auf die Patenterteilung: **11.03.2026**
(21) Anmeldenummer: 23712844.2
(22) Anmeldetag: 16.03.2023
(51) Int. Cl.: B66B 23/14

(54) **FAHRTREPPENVORRICHTUNG MIT AN STUFENROLLEN WIRKENDER HÖHENBEGRENZUNGSEINRICHTUNG SOWIE VERWENDUNG**
ESCALATOR APPARATUS HAVING A HEIGHT-LIMITING DEVICE ACTING ON STEP ROLLERS, AND USE
APPAREIL D'ESCALIER MÉCANIQUE AYANT UN DISPOSITIF DE LIMITATION DE HAUTEUR AGISSANT SUR DES GALETS, ET UTILISATION

(30) Priorität: 17.03.2022 CN 202210265338
(43) Veröffentlichungstag der Anmeldung: 22.01.2025
(73) Patentinhaber: TK Elevator Innovation and Operations GmbH, 40472 Düsseldorf (DE)
(72) Erfinder: HAAG, Martin, 22307 Hamburg (DE); LUDWIG, Reiner, 97640 Stockheim (DE)
(74) Vertreter: Jacobi, Nicolas
(86) Internationale Anmeldenummer: PCT/EP2023/056800
(87) Internationale Veröffentlichungsnummer: WO 2023/175101

(56) Entgegenhaltungen:
- CN-A- 106 744 226
- CN-U- 204 310 670

## Beschreibung

### Technisches Gebiet

Die vorliegende Erfindung betrifft eine Fahrtreppe, welche eine Vielzahl von einzelnen relativ zueinander beweglich gelagerten Treppenstufeneinheiten aufweist, wobei die Treppenstufeneinheiten zusammen entlang eines Verlagerungsweges motorisch verlagerbar sind, wobei jede Treppenstufeneinheit wenigstens eine Stufenrolle aufweist, wobei die jeweilige Stufenrolle um eine Stufenrollenachse gelagert ist und über eine Schiene oder dergleichen Abstützstruktur geführt ist.

### Hintergrund der Erfindung

Bei vielen der bisher im Betrieb befindlichen Fahrtreppen besteht das Risiko, dass sich einzelne Treppenstufen in Höhenrichtung verlagern können, also selbst anheben oder durch Dritte angehoben werden könnten. Insbesondere in einem Bereich, in welchem die Nutzer bzw. Fahrgäste über die Treppenstufen laufen, soll jedoch möglichst nur eine einzige exakte vordefinierte Höhenposition der jeweiligen Treppenstufe im jeweiligen Betriebszustand vordefiniert/vordefinierbar sein. Bislang sind keine besonders wirksamen und besonders einfachen Maßnahmen zur Verhinderung einer solchen ungewollten Aufwärts- oder Kippbewegung der einzelnen Treppenstufen bekannt. Zwar gibt es bereits Fahrtreppen-Produkte im Markt, bei denen eine Höhenbewegung dadurch unterbunden werden soll, dass eine Verlagerung nach oben an der Treppenstufe als solche limitiert wird, insbesondere mittels an einen Grundkörper der Treppenstufe angegossener Haken oder dergleichen, jedoch ist diese Lösung beispielsweise in Hinblick auf den fertigungstechnischen Aufwand als nicht-optimal zu erachten. CN 106 744 226 A und CN 204 310 670 U offenbaren Fahrtreppenvorrichtungen nach dem Oberbegriff des Anspruchs 1.

### Beschreibung der Erfindung

Ausgehend von dieser Situation ist es eine Aufgabe der vorliegenden Erfindung, eine Vorrichtung bereitzustellen, mittels welcher eine Aufwärts- oder Kippbewegung einer jeweiligen Treppenstufe von Fahrtreppen auf besonders wirksame und einfache Weise unterbunden werden kann, insbesondere auch bei möglichst kostengünstiger Realisierbarkeit und bei möglichst auch in konstruktiver Hinsicht vorteilhafter Implementierbarkeit der für diesen Zweck avisierten/avisierbaren Maßnahmen.

Die Aufgabe der Erfindung wird durch die Merkmale des unabhängigen Hauptanspruchs sowie des nebengeordneten Verwendungsanspruchs gelöst. Vorteilhafte Ausgestaltungen sind in den Unteransprüchen angegeben. Sofern technisch möglich, können die Lehren der Unteransprüche beliebig mit den Lehren der Haupt- und Unteransprüche kombiniert werden.

Insbesondere wird die Aufgabe demnach gelöst durch eine Fahrtreppenvorrichtung mit wenigstens einer motorisch angetriebenen/antreibbaren Fahrtreppe, welche eine Vielzahl von einzelnen relativ zueinander beweglich gelagerten Treppenstufeneinheiten aufweist, wobei die Treppenstufeneinheiten zusammen entlang eines Verlagerungsweges motorisch verlagerbar sind, insbesondere entlang eines umlaufenden Verlagerungsweges mit Vorlauf und Rücklauf, wobei jede Treppenstufeneinheit wenigstens eine Stufenrolle aufweist, insbesondere jeweils lateral an jeder Seite der jeweiligen Treppenstufeneinheit wenigstens eine Stufenrolle, wobei die jeweilige Stufenrolle um eine Stufenrollenachse gelagert ist und über eine Schiene oder dergleichen Abstützstruktur der Fahrtreppe geführt ist, wobei die Fahrtreppenvorrichtung eine Höhenbegrenzungseinrichtung aufweist, welche einen Höhenbegrenzungsanschlag zur Vermeidung einer nach oben gerichteten Vertikalbewegung der jeweiligen Treppenstufeneinheit definiert, wobei die Höhenbegrenzungseinrichtung mit der jeweiligen Stufenrollenachse interagiert, wobei die Höhenbegrenzungseinrichtung derart relativ zu den Stufenrollenachsen angeordnet ist, dass die Stufenrollenachsen bei bestimmungsgemäßer Anordnung der jeweiligen Treppenstufeneinheit kontaktlos an der Höhenbegrenzungseinrichtung vorbeigeführt sind/werden und lediglich bei einer (unerwünschten, zu vermeidenden) nach oben gerichteten Vertikalbewegung der Stufenrollenachse in Anschlag mit der Höhenbegrenzungseinrichtung gelangen. Dies begünstigt nicht nur eine stabile Anordnung bei vergleichsweise schlanker Gesamtkonstruktion, sondern ermöglicht auch Materialeinsparungen.

Es hat sich gezeigt, dass die erfindungsgemäße Maßnahme insbesondere auch im gesamten von Nutzern/Fahrgästen genutzten Bereich der Fahrtreppe vorteilhaft implementiert werden kann, insbesondere entlang der gesamten Fahrstrecke.

In anderen Worten ist insbesondere vorgesehen, dass die jeweilige Stufenrollenachse als Kraftübertragungsmittel zum Gegenwirken gegen eine unerwünschte Höhenbewegung nach oben implementiert wird, insbesondere indem die jeweilige Stufenrollenachse seitlich hervorstehend die jeweilige Stufenrolle(-neinheit) überragt.

Auch hat sich gezeigt, dass sich Materialeinsparungen realisieren lassen, insbesondere derart, dass keine Haken an die Treppenstufeneinheiten angegossen oder angeschraubt werden müssen. Ferner können auch strukturelle bzw. festigkeitsbezogene Vorteile realisiert werden, insbesondere derart, dass die Steifigkeit bereits vorhandener Komponenten wie z.B. einer/der Stufenrollen-Führungsschiene(n) genutzt werden kann.

Nachfolgend werden vorteilige Aspekte der beanspruchten Erfindung erläutert und weiter nachfolgend bevorzugte modifizierte Ausführungsformen der Erfindung beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt.

Gemäß einem Ausführungsbeispiel erstreckt sich die jeweilige Stufenrollenachse derart verlängert, dass die jeweilige Stufenrollenachse die korrespondierende Stufenrolle mit einem hervorstehenden Achsabschnitt überragt, also von der korrespondierenden Stufenrolle oder weiterer für deren Lagerung vorgesehener Komponenten hervorragt, wobei sich die Höhenbegrenzungseinrichtung zumindest teilweise zwischen einer/der Treppenstufe der Treppenstufeneinheit, insbesondere einem Treppenstufengrundkörper, und der Stufenrollenachse erstreckt und dadurch den Höhenbegrenzungsanschlag in Relation zur Stufenrollenachse definiert. Diese Anordnung liefert auch in konstruktiver Hinsicht Vorteile, insbesondere hinsichtlich einfacher Implementierung der Höhenbegrenzungsmaßnahme.

Gemäß einem Ausführungsbeispiel erstreckt sich die jeweilige Stufenrollenachse derart verlängernd nach innen, also zu einem mittigen Bereich der jeweiligen Treppenstufeneinheiten hin, dass die jeweilige Stufenrollenachse die korrespondierende Stufenrolle nach innen überragt und nach innen von der korrespondierenden Stufenrolle oder weiterer für deren Lagerung vorgesehener Komponenten hervorragt, wobei sich die Höhenbegrenzungseinrichtung zumindest teilweise zwischen einer/der Treppenstufe der Treppenstufeneinheit und der Stufenrollenachse erstreckt und dadurch den Höhenbegrenzungsanschlag definiert. Diese Anordnung ermöglich auch auf einfache Weise eine besonders schlanke Integration, beispielsweise auch in bestehende Anlagen.

Gemäß einem Ausführungsbeispiel weist die Höhenbegrenzungseinrichtung einen ein/das freie (insbesondere innenliegende) Ende der jeweiligen Stufenrollenachse umgreifenden Abschnitt auf, insbesondere einen im Querschnitt L-förmigen die jeweilige Stufenrollenachse umgreifenden Abschnitt, insbesondere mit dem umgreifenden Abschnitt in (bei bestimmungsgemäßer Anordnung der jeweiligen Treppenstufeneinheit) kontaktloser Anordnung relativ zur jeweiligen Stufenrollenachse. Dies ermöglicht nicht zuletzt auch Lage-/Positionsvariationen oder Anpassungen für spezifische Anordnungen auf besonders einfache und kostengünstige Weise.

Gemäß einem Ausführungsbeispiel erstreckt sich die Höhenbegrenzungseinrichtung zumindest im Bereich eines/des Vorlaufs des Verlagerungsweges kontinuierlich entlang des Verlagerungsweges, insbesondere indem die Höhenbegrenzungseinrichtung einen Führungsschienenabschnitt zumindest entlang des Vorlaufs des Verlagerungsweges bereitstellt, insbesondere einen im Querschnitt L-förmigen Führungsschienenabschnitt in einer überlappenden Anordnung oberhalb der jeweilige Stufenrollenachse. Dies ermöglicht auch eine Implementierung der Höhenbegrenzung für jede beliebige Relativposition entlang des Verlagerungsweges. Die Höhenbegrenzungseinrichtung kann zumindest teilweise oder abschnittsweise als (zusätzliche) Führungsschiene (bzw. einzelne aneinander gereihte Führungsschienenelemente) ausgestaltet sein, welche bei bestimmungsgemäßem Gebrauch (also ohne Vertikalbewegung) kontaktlos relativ zu den Stufenrollen und Treppenstufeneinheit gelagert bzw. angeordnet ist. Dies begünstigt auch eine anwendungsspezifische Implementierung ohne nennenswerten Zusatzaufwand.

Gemäß einem Ausführungsbeispiel ist die Höhenbegrenzungseinrichtung punktförmig oder zumindest abschnittweise auch flächig mit einer Schiene für die Stufenrollen verbunden, bzw. mit einer Abstützstruktur, auf welcher wenigstens eine (Führungs-)Schiene für die Stufenrollen angeordnet ist. Dies liefert auch konstruktive Vorteile, insbesondere auch hinsichtlich Inanspruchnahme des verfügbaren Bauraums. Diese Art der Befestigung ermöglicht auch eine vergleichsweise schlanke, einfache Implementierung bei zahlreichen unterschiedlichen konstruktiven Varianten.

Gemäß einem Ausführungsbeispiel ist die Höhenbegrenzungseinrichtung derart relativ zu den Stufenrollenachsen angeordnet (bzw. sind die Stufenrollenachsen derart angeordnet und/oder ausgerichtet), dass die Stufenrollenachsen ab einem vordefinierbaren Schwellwert von 2mm oder 3mm oder 4mm der nach oben gerichteten Vertikalbewegung in Anschlag mit der Höhenbegrenzungseinrichtung gelangen. Die maximal zulässige oder maximal tolerierte Verlagerungstoleranz in Höhenrichtung kann dabei auch spezifisch vordefiniert werden, beispielsweise auch in Abhängigkeit von einer Längsposition auf dem Verlagerungsweg.

Gemäß einem Ausführungsbeispiel ist die jeweilige Stufenrollenachse mittels einer Schraube bereitgestellt, insbesondere mittels einer die entsprechende Stufenrolle fixierenden Schraube. Dies ermöglicht eine besonders einfache Implementierung, wobei auch die bei Höhenschlag bzw. bei mechanischer Kontaktierung entstehenden Kräfte vorteilhaft ein- /weitergeleitet werden können.

Gemäß einem Ausführungsbeispiel weist die jeweilige Treppenstufeneinheit wenigstens eine erste Stufenrolle und wenigstens eine zweite Stufenrolle auf, insbesondere jeweils lateral an jeder Seite der jeweiligen Treppenstufeneinheit, wobei die erste Stufenrolle in einem vorderen (in Verlagerungsrichtung bugseitigen) Bereich der Treppenstufeneinheit angeordnet ist, wobei die zweite Stufenrolle in einem hinteren (in Verlagerungsrichtung heckseitigen) Bereich der Treppenstufeneinheit angeordnet ist, wobei die Höhenbegrenzungseinrichtung derart angeordnet ist, dass ein/der Höhenbegrenzungsanschlag für eine nach oben gerichtete Vertikalbewegung zumindest der Stufenrollenachse der zweiten (heckseitigen) Stufenrolle vorgesehen ist. Die Implementierung zumindest an der heckseitigen Stufenrolle liefert bei derartigen Fahrtreppen einen guten Effekt bei minimiertem technischem Aufwand. Wahlweise kann zusätzlich auch eine Höhenbegrenzung an der jeweiligen bugseitigen Stufenrolle vorgesehen sein.

Die zuvor genannte Aufgabe wird auch gelöst durch Verwendung einer Höhenbegrenzungseinrichtung in einer Fahrtreppenvorrichtung zur Begrenzung einer Vertikalbewegung einer jeweiligen Treppenstufeneinheit der Fahrtreppenvorrichtung, insbesondere in einer zuvor weiter oben beschriebenen Fahrtreppenvorrichtung, wobei die Höhenbegrenzungseinrichtung einen Höhenbegrenzungsanschlag zur Vermeidung einer nach oben gerichteten Vertikalbewegung wenigstens einer Stufenrolle der jeweiligen Treppenstufeneinheit definiert, insbesondere zwecks Limitierung jeglicher (unerwünschter, nicht-bestimmungsgemäßer) Vertikalbewegung der entsprechenden Stufenrolle auf max. 1mm bis 4mm, indem mittels der Höhenbegrenzungseinrichtung ein umgreifender Abschnitt bereitgestellt wird, welcher ein/das freie Ende einer/der Stufenrollenachse der jeweiligen Stufenrolle umgreift, insbesondere einen im Querschnitt L-förmigen umgreifenden Abschnitt, insbesondere mit im Vergleich zu einem L-Buchstaben um 180° gedrehtem und über Kopf stehendem L-Profil. Dies liefert unter anderem die zuvor beschriebenen Vorteile.

### Kurze Beschreibung der Zeichnungen

Nachfolgend wird die Erfindung unter Bezugnahme auf die anliegenden Zeichnungen anhand bevorzugter Ausführungsbeispiele näher erläutert. Die Formulierung Figur ist in den Zeichnungen mit Fig. abgekürzt. In den Zeichnungen zeigen
- Fig. 1: eine schematische geschnittene Seitenansicht der Anordnung gemäß einem bevorzugten Ausführungsbeispiel der Erfindung;
- Fig. 2: eine Detailansicht der Anordnung gemäß einem bevorzugten Ausführungsbeispiel der Erfindung;
- Fig. 3: eine weitere schematische Seitenansicht der Anordnung gemäß einem bevorzugten Ausführungsbeispiel der Erfindung;
- Fig. 4: eine weitere Detailansicht der Anordnung gemäß einem bevorzugten Ausführungsbeispiel der Erfindung;

### Detaillierte Beschreibung der Ausführungsbespiele

Die beschriebenen Ausführungsbeispiele sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wird, kann eigenständig oder in Kombination mit anderen Merkmalen in einem beliebigen anderen Ausführungsbeispiel genutzt werden. Jedes Merkmal, das für ein Ausführungsbeispiel einer bestimmten Anspruchskategorie beschrieben wird, kann auch in entsprechender Weise in einem Ausführungsbeispiel einer anderen Anspruchskategorie eingesetzt werden.

Zunächst wird die Erfindung unter allgemeiner Bezugnahme auf alle Bezugszeichen beschrieben.

Eine Fahrtreppenvorrichtung 10 umfasst wenigstens eine Fahrtreppe 11 mit einer Vielzahl von Treppenstufeneinheiten 12, die jeweils auf Stufenrollen bzw. Stufenrolleneinheiten 13 geführt und abgestützt sind, insbesondere beidseitig lateral, beispielsweise bei je zwei Stufenrollen(-einheiten) auf jeder Seite einer jeweiligen Treppenstufeneinheit. Die Stufenrollen(-einheiten) 13 sind über eine Schiene oder dergleichen Abstützstruktur (insbesondere Führungsschiene) 14 geführt, insbesondere beidseitig lateral auf einer oder zwei Schienen.

Die vorliegende Erfindung beruht nun auf dem Konzept, eine/die Achse X13 der jeweiligen Stufenrolle(-neinheit) seitlich zu verlängern, in einer Anordnung seitlich hervorstehend von der Stufenrolle, so dass ein hervorstehender Achsabschnitt 13.1 an der jeweiligen Stufenrolle gebildet ist, welcher ein freies Ende 13.2 aufweist.

Die vorliegende Erfindung beruht ferner auf der Erkenntnis dass eine Höhenbegrenzungseinrichtung 15 mit einem Höhenbegrenzungsanschlag 15.1 vorteilhaft dadurch implementiert werden kann, dass ein umgreifender Abschnitt 15.2 um das freie Ende 13.2 der jeweiligen Stufenrollenachse X13 herumgeführt ist/wird. Dafür kann wahlweise ein Führungsschienenabschnitt 15.3 mit vergleichsweise großer Längserstreckung (in Verlagerungsrichtung) bereitgestellt sein, wahlweise können auch einzelne Bügel vorgesehen sein.

Zwischen dem durch den umgreifenden Abschnitt 15.2 definierten Höhenbegrenzungsanschlag 15.1 und dem freien Ende 13.2 ist eine Höhendifferenz Δz vorgesehen, nämlich zwischen bestimmungsgemäßer Höhenposition der Stufenrolle(-achse) und dem Anschlag 15.1, wobei die Höhendifferenz Δz je nach Ausgestaltung der Fahrtreppe und/oder je nach gewünschter Bewegungstoleranz in Höhenrichtung einige Millimeter betragen kann, beispielsweise 1mm bis 3mm.

Die jeweilige hervorstehende verlängerte Stufenrollenachse X13 kann beispielsweise durch Verwendung der folgenden Komponenten bei ansonsten weitgehend unverändertem Aufbau der jeweiligen Stufenrolle(-neinheit) realisiert werden: Scheibe 13.3, Nuss 13.4, Schraube 13.5 (Figur 2). Es hat sich bei einem derartigen Aufbau gezeigt, dass eine verlängerte Schraube 13.5 besonders vorteilhaft die Funktion einer hervorstehenden verlängerten Stufenrollenachse X13 erfüllen kann.

Die Fahrtreppenvorrichtung kann ferner die gemäß dem Stand der Technik bekannten Komponenten zum Antrieb und zur Steuerung der Verlagerung in Fahrtrichtung aufweisen, insbesondere einen Motor, eine Steuerungseinheit, Aktuatoren, Sensoren, und dergleichen (nicht explizit in den Figuren beschrieben).

**Figur 1** zeigt eine/die verlängerte Stufenrollenachse X13mit hervorstehendem Abschnitt 13.1 und freiem Ende 13.2. Der hervorstehende Abschnitt 13.1 wird vom umgreifenden Abschnitt 15.2 eines/des Höhenbegrenzungsanschlags umgriffen, so dass ein Anschlag in Bewegungsrichtung nach oben bereitgestellt ist.

In Fig. 1 ist ferner eine weitere Stufenrolle sichtbar, die seitlich versetzt und in Fahrtrichtung versetzt zur hier beschriebenen Stufenrolle 13 angeordnet ist (insbesondere in einem vorderen, bugseitigen Bereich der Treppenstufeneinheit).

**Figur 2** zeigt eine/die durch eine Schraube 13.5 bereitgestellte Achse X13. Die Schraube kann mit einer Nuss bzw. Mutter 13.4 gesichert sein, und zur Optimierung der Kraftweiterleitung kann eine Scheibe 13.3 vorgesehen sein. Die Achse X13 bzw. die Schraube 13.5 sitzt in einem Grundkörper der jeweiligen Stufenrolleneinheit 13, an welchem auch ein/das (Kugel-/Rollen-)Lager der Stufenrolle abgestützt sein kann.

In Fig. 2 ist ferner schematisch veranschaulicht, dass der (unerwünschten) Höhenbewegung der Stufenrolle durch Vorsehen eine Höhendifferenz Δz zwischen der Achse X13 und dem Anschlag 15.1 ein Toleranzbereich zuerkannt werden kann, je nach Anwendungsbereich.

Die in Fig. 2 gezeigte Ansicht ist seitenverkehrt zur in Fig. 1 gezeigten Ansicht. Anders ausgedrückt: die erfindungsgemäße Implementierung kann beidseitig auf beiden Seiten einer jeweiligen Treppenstufeneinheit vorgesehen sein.

**Figur 3** und **Figur 4** zeigen eine Draufsicht und eine Schnittansicht auf den Grundkörper der Stufenrolleneinheit, in welchem die Achse X13 bzw. die Schraube 13.5 angeordnet ist.

### Bezugszeichenliste

- 10: Fahrtreppenvorrichtung
- 11: Fahrtreppe
- 12: Treppenstufeneinheit
- 13: Stufenrolle bzw. Stufenrolleneinheit
- 13.1: hervorstehende Achsabschnitt an der jeweiligen Stufenrolle
- 13.2: freies Ende der jeweiligen Stufenrollenachse
- 13.3: Scheibe
- 13.4: Nuss
- 13.5: Schraube
- 14: Schiene oder dergleichen Abstützstruktur, insbesondere Führungsschiene
- 15: Höhenbegrenzungseinrichtung
- 15.1: Höhenbegrenzungsanschlag
- 15.2: umgreifender Abschnitt
- 15.3: Führungsschienenabschnitt
- X13: Stufenrollenachse
- Δz: Höhendifferenz zwischen bestimmungsgemäßer Höhenposition und Anschlag

## Patentansprüche

1. Fahrtreppenvorrichtung (10) mit wenigstens einer motorisch antreibbaren Fahrtreppe (11), welche eine Vielzahl von einzelnen relativ zueinander beweglich gelagerten Treppenstufeneinheiten (12) aufweist, wobei die Treppenstufeneinheiten zusammen entlang eines Verlagerungsweges motorisch verlagerbar sind, wobei jede Treppenstufeneinheit (12) wenigstens eine Stufenrolle (13) aufweist, wobei die jeweilige Stufenrolle um eine Stufenrollenachse (X13) gelagert ist und über eine Schiene oder dergleichen Abstützstruktur (14) geführt ist, wobei die Fahrtreppenvorrichtung (10) eine Höhenbegrenzungseinrichtung (15) aufweist, welche einen Höhenbegrenzungsanschlag (15.1) zur Vermeidung einer nach oben gerichteten Vertikalbewegung der jeweiligen Treppenstufeneinheit (12) definiert,
**dadurch gekennzeichnet, dass**
die Höhenbegrenzungseinrichtung (15) mit der jeweiligen Stufenrollenachse (X13) interagiert, wobei die Höhenbegrenzungseinrichtung (15) derart relativ zu den Stufenrollenachsen (X13) angeordnet ist, dass die Stufenrollenachsen (X13) bei bestimmungsgemäßer Anordnung der jeweiligen Treppenstufeneinheit (12) kontaktlos an der Höhenbegrenzungseinrichtung (15) vorbeigeführt sind/werden und lediglich bei einer nach oben gerichteten Vertikalbewegung der Stufenrollenachse (X13) in Anschlag mit der Höhenbegrenzungseinrichtung (15) gelangen.

2. Fahrtreppenvorrichtung (10) nach Anspruch 1, wobei sich die jeweilige Stufenrollenachse (X13) derart verlängert erstreckt, dass die jeweilige Stufenrollenachse die korrespondierende Stufenrolle (13) mit einem hervorstehenden Achsabschnitt (13.1) überragt, wobei sich die Höhenbegrenzungseinrichtung (15) zumindest teilweise zwischen einer/der Treppenstufe der Treppenstufeneinheit (12) und der Stufenrollenachse erstreckt und dadurch den Höhenbegrenzungsanschlag in Relation zur Stufenrollenachse (X13) definiert.

3. Fahrtreppenvorrichtung (10) nach wenigstens einem der Ansprüche 1 oder 2, wobei sich die jeweilige Stufenrollenachse (X13) derart verlängernd nach innen erstreckt, dass die jeweilige Stufenrollenachse die korrespondierende Stufenrolle (13) nach innen überragt und nach innen von der korrespondierenden Stufenrolle oder weiterer für deren Lagerung vorgesehener Komponenten hervorragt, wobei sich die Höhenbegrenzungseinrichtung (15) zumindest teilweise zwischen einer/der Treppenstufe der Treppenstufeneinheit (12) und der Stufenrollenachse erstreckt und dadurch den Höhenbegrenzungsanschlag definiert.

4. Fahrtreppenvorrichtung (10) nach wenigstens einem der vorgenannten Ansprüche, wobei die Höhenbegrenzungseinrichtung (15) einen ein/das freie Ende (13.2) der jeweiligen Stufenrollenachse (X13) umgreifenden Abschnitt (15.2) aufweist, insbesondere einen im Querschnitt L-förmigen die jeweilige Stufenrollenachse umgreifenden Abschnitt, insbesondere mit dem umgreifenden Abschnitt in kontaktloser Anordnung relativ zur jeweiligen Stufenrollenachse.

5. Fahrtreppenvorrichtung (10) nach wenigstens einem der vorgenannten Ansprüche, wobei sich die Höhenbegrenzungseinrichtung (15) zumindest im Bereich eines/des Vorlaufs des Verlagerungsweges kontinuierlich entlang des Verlagerungsweges erstreckt, insbesondere indem die Höhenbegrenzungseinrichtung einen Führungsschienenabschnitt (15.3) zumindest entlang des Vorlaufs des Verlagerungsweges bereitstellt, insbesondere einen im Querschnitt L-förmigen Führungsschienenabschnitt (15.3) in einer überlappenden Anordnung oberhalb der jeweilige Stufenrollenachse (X13).

6. Fahrtreppenvorrichtung (10) nach wenigstens einem der vorgenannten Ansprüche, wobei die Höhenbegrenzungseinrichtung (15) punktförmig oder zumindest abschnittweise auch flächig mit einer/der Schiene (14) für die Stufenrollen (13) verbunden ist.

7. Fahrtreppenvorrichtung (10) nach wenigstens einem der vorgenannten Ansprüche, wobei die Höhenbegrenzungseinrichtung (15) derart relativ zu den Stufenrollenachsen (X13) angeordnet ist, dass die Stufenrollenachsen (X13) ab einem vordefinierbaren Schwellwert von 2mm oder 3mm oder 4mm der nach oben gerichteten Vertikalbewegung in Anschlag mit der Höhenbegrenzungseinrichtung (15) gelangen.

8. Fahrtreppenvorrichtung (10) nach wenigstens einem der vorgenannten Ansprüche, wobei die jeweilige Stufenrollenachse (X13) mittels einer Schraube (13.5) bereitgestellt ist, insbesondere mittels einer die entsprechende Stufenrolle fixierenden Schraube.

9. Fahrtreppenvorrichtung (10) nach wenigstens einem der vorgenannten Ansprüche, wobei die jeweilige Treppenstufeneinheit (12) wenigstens eine erste Stufenrolle und wenigstens eine zweite Stufenrolle (13) aufweist, insbesondere jeweils lateral an jeder Seite der jeweiligen Treppenstufeneinheit, wobei die erste Stufenrolle in einem vorderen Bereich der Treppenstufeneinheit (12) angeordnet ist, wobei die zweite Stufenrolle (13) in einem hinteren Bereich der Treppenstufeneinheit (12) angeordnet ist, wobei die Höhenbegrenzungseinrichtung (15) derart angeordnet ist, dass ein/der Höhenbegrenzungsanschlag (15.1) für eine nach oben gerichtete Vertikalbewegung zumindest der Stufenrollenachse (X13) der zweiten Stufenrolle (13) vorgesehen ist.

10. Verwendung einer Höhenbegrenzungseinrichtung (15) in einer Fahrtreppenvorrichtung (10) zur Begrenzung einer Vertikalbewegung einer jeweiligen Treppenstufeneinheit (12) der Fahrtreppenvorrichtung (10), insbesondere in einer Fahrtreppenvorrichtung (10) nach wenigstens einem der vorgenannten Ansprüche, wobei die Höhenbegrenzungseinrichtung (15) einen Höhenbegrenzungsanschlag (15.1) zur Vermeidung einer nach oben gerichteten Vertikalbewegung wenigstens einer Stufenrolle (13) der jeweiligen Treppenstufeneinheit definiert, insbesondere zwecks Limitierung jeglicher Vertikalbewegung der entsprechenden Stufenrolle (13) auf max. 1mm bis 4mm, indem mittels der Höhenbegrenzungseinrichtung (15) ein umgreifender Abschnitt (15.2) bereitgestellt wird, welcher ein/das freie Ende (13.2) einer/der Stufenrollenachse (X13) der jeweiligen Stufenrolle (13) umgreift, insbesondere einen im Querschnitt L-förmigen umgreifenden Abschnitt.

## Claims

1. Escalator apparatus (10) having at least one motor-drivable escalator (11) which has a plurality of individual step units (12) which are movably mounted relative to one another, wherein the step units are displaceable together along a displacement path by motor means, wherein each step unit (12) has at least one step roller (13), wherein the respective step roller is mounted about a step roller axis (X13) and is guided via a rail or similar supporting structure (14), wherein the escalator apparatus (10) has a height-limiting device (15) which defines a height-limiting stop (15.1) for avoiding an upwardly directed vertical movement of the respective step unit (12),
**characterized in that**
the height-limiting device (15) interacts with the respective step roller axis (X13), wherein the height-limiting device (15) is arranged relative to the step roller axes (X13) in such a way that, when the respective step unit (12) is arranged as intended, the step roller axes (X13) are guided contactlessly past the height-limiting device (15) and come into abutment with the height-limiting device (15) only in the case of an upwardly directed vertical movement of the step roller axis (X13).

2. Escalator apparatus (10) according to Claim 1, wherein the respective step roller axis (X13) extends in an elongated manner in such a way that the respective step roller axis projects beyond the corresponding step roller (13) with a protruding axis portion (13.1), wherein the height-limiting device (15) extends at least partially between a/the step of the step unit (12) and the step roller axis and thus defines the height-limiting stop in relation to the step roller axis (X13).

3. Escalator apparatus (10) according to at least one of Claims 1 and 2, wherein the respective step roller axis (X13) extends inwardly in an elongating manner in such a way that the respective step roller axis projects inwardly beyond the corresponding step roller (13) and protrudes inwardly from the corresponding step roller or further components provided for the mounting thereof, wherein the height-limiting device (15) extends at least partially between a/the step of the step unit (12) and the step roller axis and thus defines the height-limiting stop.

4. Escalator apparatus (10) according to at least one of the preceding claims, wherein the height-limiting device (15) has a portion (15.2) encompassing a/the free end (13.2) of the respective step roller axis (X13), in particular a cross-sectionally L-shaped portion encompassing the respective step roller axis, in particular with the encompassing portion in contactless arrangement relative to the respective step roller axis.

5. Escalator apparatus (10) according to at least one of the preceding claims, wherein the height-limiting device (15) extends continuously along the displacement path at least in the region of a/the forward strand of the displacement path, in particular in that the height-limiting device provides a guide rail portion (15.3) at least along the forward strand of the displacement path, in particular a cross-sectionally L-shaped guide rail portion (15.3) in an overlapping arrangement above the respective step roller axis (X13).

6. Escalator apparatus (10) according to at least one of the preceding claims, wherein the height-limiting device (15) is connected point-wise, or at least in certain portions also flat, to a/the rail (14) for the step rollers (13).

7. Escalator apparatus (10) according to at least one of the preceding claims, wherein the height-limiting device (15) is arranged relative to the step roller axes (X13) in such a way that the step roller axes (X13) come into abutment with the height-limiting device (15) starting from a predefinable threshold value of 2 mm or 3 mm or 4 mm of the upwardly directed vertical movement.

8. Escalator apparatus (10) according to at least one of the preceding claims, wherein the respective step roller axis (X13) is provided by means of a screw (13.5), in particular by means of a screw fixing the corresponding step roller.

9. Escalator apparatus (10) according to at least one of the preceding claims, wherein the respective step unit (12) has at least one first step roller and at least one second step roller (13), in particular in each case laterally on each side of the respective step unit, wherein the first step roller is arranged in a front region of the step unit (12), wherein the second step roller (13) is arranged in a rear region of the step unit (12), wherein the height-limiting device (15) is arranged in such a way that a/the height-limiting stop (15.1) is provided for an upwardly directed vertical movement at least of the step roller axis (X13) of the second step roller (13).

10. Use of a height-limiting device (15) in an escalator apparatus (10) for limiting a vertical movement of a respective step unit (12) of the escalator apparatus (10), in particular in an escalator apparatus (10) according to at least one of the preceding claims, wherein the height-limiting device (15) defines a height-limiting stop (15.1) for avoiding an upwardly directed vertical movement of at least one step roller (13) of the respective step unit, in particular for the purpose of limiting any vertical movement of the corresponding step roller (13) to a maximum of 1 mm to 4 mm in that, by means of the height-limiting device (15), an encompassing portion (15.2) is provided which encompasses a/the free end (13.2) of a/the step roller axis (X13) of the respective step roller (13), in particular a cross-sectionally L-shaped encompassing portion.

## Revendications

1. Dispositif d'escalier mécanique (10) avec au moins un escalier mécanique (11) pouvant être entraîné par un moteur, lequel comporte une pluralité d'unités de marche d'escalier (12) individuelles montées de manière mobile les unes par rapport aux autres, les unités de marche d'escalier pouvant être déplacées ensemble par un moteur le long d'un trajet de déplacement, chaque unité de marche d'escalier (12) comportant au moins un galet (13) de marche, le galet de marche respectif étant monté autour d'un axe (X13) de galet de marche et étant guidé par un rail ou une structure de support (14) similaire, le dispositif d'escalier mécanique (10) comportant un système de limitation de hauteur (15), qui définit une butée de limitation de hauteur (15.1) destinée à éviter un déplacement vertical dirigé vers le haut de l'unité de marche d'escalier (12) respective,
**caractérisé en ce que**
le système de limitation de hauteur (15) interagit avec l'axe (X13) de galet de marche respectif, le système de limitation de hauteur (15) étant disposé de telle manière par rapport aux axes (X13) de galet de marche que les axes (X13) de galet de marche sont guidés sans contact le long du système de limitation de hauteur (15) lorsque l'unité de marche d'escalier (12) respective est disposée conformément à l'usage prévu et parviennent en butée avec le système de limitation de hauteur (15) seulement lors d'un déplacement vertical dirigé vers le haut de l'axe (X13) de galet de marche.

2. Dispositif d'escalier mécanique (10) selon la revendication 1, l'axe (X13) de galet de marche respectif s'étendant avec un allongement de telle manière que l'axe de galet de marche respectif dépasse le galet (13) de marche correspondant par une section axiale (13.1) faisant saillie, le système de limitation de hauteur (15) s'étendant au moins en partie entre une/la marche d'escalier de l'unité de marche d'escalier (12) et l'axe de galet de marche et définissant ainsi la butée de limitation de hauteur en lien avec l'axe (X13) de galet de marche.

3. Dispositif d'escalier mécanique (10) selon au moins l'une des revendications 1 ou 2, l'axe (X13) de galet de marche respectif s'étendant avec un allongement vers l'intérieur de telle manière que l'axe de galet de marche respectif dépasse vers l'intérieur le galet (13) de marche correspondant et fait saillie vers l'intérieur du galet de marche correspondant ou de composants supplémentaires prévus pour son montage, le système de limitation de hauteur (15) s'étendant au moins en partie entre une/la marche d'escalier de l'unité de marche d'escalier (12) et l'axe de galet de marche et définissant ainsi la butée de limitation de hauteur.

4. Dispositif d'escalier mécanique (10) selon au moins l'une des revendications précédentes, le système de limitation de hauteur (15) comportant une section (15.2) entourant une/l'extrémité libre (13.2) de l'axe (X13) de galet de marche respectif, en particulier une section en forme de L dans la section transversale, entourant l'axe de galet de marche respectif, la section qui entoure étant disposée sans contact par rapport à l'axe de galet de marche respectif.

5. Dispositif d'escalier mécanique (10) selon au moins l'une des revendications précédentes, le système de limitation de hauteur (15) s'étendant en continu le long du trajet de déplacement au moins dans la zone d'une/de la course d'aller du trajet de déplacement, en particulier en ce que le système de limitation de hauteur fournit une section de rail de guidage (15.3) au moins le long de la course d'aller du trajet de déplacement, en particulier une section de rail de guidage (15.3) en forme de L dans la section transversale dans un agencement avec chevauchement au-dessus de l'axe (X13) de galet de marche respectif.

6. Dispositif d'escalier mécanique (10) selon au moins l'une des revendications précédentes, le système de limitation de hauteur (15) étant relié également à plat à un/le rail (14) pour les galets (13) de marche ponctuellement ou au moins par endroits.

7. Dispositif d'escalier mécanique (10) selon au moins l'une des revendications précédentes, le système de limitation de hauteur (15) étant disposé par rapport aux axes (X13) de galet de marche de telle manière que les axes (X13) de galet de marche parviennent en butée avec le système de limitation de hauteur (15) à partir d'une valeur de seuil pouvant être prédéfinie de 2 mm ou de 3 mm ou de 4 mm du déplacement vertical dirigé vers le haut.

8. Dispositif d'escalier mécanique (10) selon au moins l'une des revendications précédentes, l'axe (X13) de galet de marche respectif étant fourni au moyen d'une vis (13.5), en particulier au moyen d'une vis fixant le galet de marche correspondant.

9. Dispositif d'escalier de marche mécanique (10) selon au moins l'une des revendications précédentes, l'unité de marche d'escalier (12) respective comportant au moins un premier galet de marche et au moins un deuxième galet (13) de marche, en particulier respectivement latéralement sur chaque côté de l'unité de galet de marche respective, le premier galet de marche étant disposé dans une zone avant de l'unité de marche d'escalier (12), le deuxième galet (13) de marche étant disposé dans une zone arrière de l'unité de marche d'escalier (12), le système de limitation de hauteur (15) étant disposé de telle manière qu'une/la butée de limitation de hauteur (15.1) est prévue pour un déplacement vertical dirigé vers le haut au moins de l'axe (X13) de galet de marche du deuxième galet (13) de marche.

10. Utilisation d'un système de limitation de hauteur (15) dans un dispositif d'escalier mécanique (10) pour limiter un déplacement vertical d'une unité de marche d'escalier (12) respective du dispositif d'escalier mécanique (10), en particulier dans un dispositif d'escalier mécanique (10) selon au moins l'une des revendications précédentes, le système de limitation de hauteur (15) définissant une butée de limitation de hauteur (15.1) destinée à éviter un déplacement vertical dirigé vers le haut d'au moins un galet (13) de marche de l'unité de marche d'escalier respective, en particulier aux fins de la limitation de tout déplacement vertical du galet (13) de marche correspondant à un maximum de 1 mm à 4 mm, en ce qu'une section qui entoure (15.2), laquelle entoure une/l'extrémité libre (13.2) d'un/de l'axe (X13) de galet de marche du galet (13) de marche respectif, en particulier une section qui entoure en forme de L dans la section transversale, est fournie au moyen du système de limitation de hauteur (15).
